# EUROPÄISCHE PATENTSCHRIFT

(11) **EP 0 922 907 B1**
(45) Veröffentlichungstag und Bekanntmachung des Hinweises auf die Patenterteilung: **23.04.2003**
(21) Anmeldenummer: 98118609.1
(22) Anmeldetag: 01.10.1998
(51) Int. Cl.: F23J 13/00, F23J 13/04, F23J 13/02, F24H 8/00

(54) **Rohrschacht mit Umlenkstück für eine Abgasleitung einer Heizungsanlage**
Pipe shaft with bend for an exhaust gas conduit of a heating system
Puits pur tuyauterie avec renvoi pour conduite des gaz d'échappement d'une installation de chauffage

(30) Priorität: 12.12.1997 DE 19755226
(43) Veröffentlichungstag der Anmeldung: 16.06.1999
(73) Patentinhaber: Skoberne, Willi, D-64342 Seeheim-Jugenheim (DE)
(72) Erfinder: Skoberne, Willi, D-64342 Seeheim-Jugenheim (DE)
(74) Vertreter: Katscher, Helmut, Dipl.-Ing.

(56) Entgegenhaltungen:
- EP-A- 0 443 223
- EP-A- 0 862 020
- DE-A- 4 323 076
- DE-U- 9 109 780
- DE-U- 9 111 394

## Beschreibung

Die Erfindung betrifft einen Rohrschacht mit einem Umlenkstück für eine mit allseitigem Abstand in dem Rohrschacht angeordnete Abgasleitung einer Heizungsanlage, wobei der Rohrschacht unterhalb des einen oberen vertikalen Rohranschluss und einen horizontalen Anschlussstutzen aufweisenden Umlenkstücks einen abnehmbaren Revisionsdeckel aufweist.

Es sind Umlenkstücke bekannt (EP 0 862 020 A2), bei welchen der zwischen der Abgasleitung und dem Rohrschacht bestehende Ringspalt die Zufuhrleitung für Frischluft, für die Heizungsanlage bildet. Zur Überprüfung des freien Durchgangs im Ringspalt ist der Rohrschacht an seinem unteren Ende mit einem abnehmbaren Revisionsdeckel versehen. Das Umlenkstück ist ein Rohrknie, mit dem die im wesentlichen horizontale Leitung von der Heizungsanlage in das vertikale Abgasrohr übergeht. Die Reinigung kann daher nur vom Kaminkopf her erfolgen. Eine Sichtprüfung des vertikalen Abgasrohres ist nicht möglich.

Aufgabe der Erfindung ist es daher, ein Umlenkstück der eingangs genannten Gattung so auszubilden, dass in einfacher Weise eine Reinigung und Sichtprüfung des vertikalen Abgasrohrs von unten her möglich ist.

Diese Aufgabe wird erfindungsgemäß dadurch gelöst, daß das Umlenkstück als T-Stück ausgeführt ist und einen in Verlängerung des oberen vertikalen Anschlußstutzens liegenden unteren Reinigungsstutzen aufweist, daß der untere Reinigungsstutzen durch einen abnehmbaren Reinigungsdeckel verschlossen ist und daß der Reinigungsdeckel einen Kondensatablaßstutzen mit einem verschließbaren Kondensatablaß aufweist.

Der abnehmbare Reinigungsdeckel ermöglicht es, das vertikale Abgasrohr von unten her zu reinigen und in gleicher Weise wie den umgebenden Ringspalt einer Sichtprüfung zu unterziehen. Das im unteren Reinigungsstutzen angesammelte Kondensat kann vor dem Abnehmen des Reinigungsdeckels abgelassen werden, indem der Kondensatablaß, vorzugsweise ein verschließbares Ablaßventil, geöffnet wird. Danach kann der Reinigungsdeckel abgenommen werden, ohne daß angesammeltes Kondensat herausfließt.

Da das vertikale Abgasrohr nach dem Abnehmen des Reinigungsdeckels von unten her gereinigt werden kann, entfällt die Notwendigkeit, am Kaminkopf einen Dachausstieg und ein Standbrett für den Schornsteinfeger vorzusehen. Damit wird der erforderliche Bauaufwand bei Neubauten wesentlich verringert.

Vorzugsweise ist der Reinigungsdeckel unter Zwischenlage einer Dichtung mit dem Reinigungsstutzen verschraubt. Dadurch wird im verschlossenen Zustand ein gegen den Austritt von Kondensat abgedichteter Abschluß erreicht.

Gemäß einer bevorzugten Ausführungsform der Erfindung ist vorgesehen, daß der Kondensatablaßstutzen einen Kondensatablaßschlauch trägt. Damit wird das Ablassen des Kondensats in einen bereitgestellten Behälter vereinfacht und erleichtert.

Zweckmäßigerweise ist der Kondensatablaßschlauch zusammengelegt auf der Innenseite des Revisionsdeckels angeordnet, so daß er im verschlossenen Zustand des Revisionsdeckels von außen nicht sichtbar ist und sich erst entfaltet, wenn der Revisionsdeckel des Rohrschachts abgenommen wird.

Weitere vorteilhafte Ausgestaltungen des Erfindungsgedankens sind Gegenstand weiterer Unteransprüche.

Nachfolgend wird ein Ausführungsbeispiel der Erfindung näher erläutert, das in der Zeichnung dargestellt ist.

Die Zeichnung zeigt einen senkrechten Schnitt durch ein als T-Stück ausgeführtes Umlenkstück 1 einer Abgasleitung einer Heizungsanlage. Die Abgasleitung ist mit allseitigem Abstand in einem Rohrschacht 2 angeordnet. Ein zwischen der Abgasleitung und dem Rohrschacht gebildeter Ringspalt 3 dient als Zufuhrleitung für Frischluft zur Heizungsanlage.

Das Umlenkstück 1 weist einen oberen vertikalen Rohranschluß 4 auf, der als Anschlußstutzen für ein vertikales Abgasrohr 5 der Abgasleitung dient.

Von dem oberen vertikalen Rohranschluß 4 zweigt ein angenähert horizontaler Anschlußstutzen 6 ab, der zur Heizungsanlage führt und mit Gefälle zur Heizungsanlage hin ausgeführt ist, damit das sich in der Abgasleitung sammelnde Kondensat zur Brennstelle hin abfließt.

Der Rohrschacht 2 ist an seinem unteren Ende mit einem abnehmbaren Revisionsdeckel 7 verschlossen. Nach dem Abnehmen des Revisionsdeckels 7 kann durch Sichtprüfung der Ringspalt 3 von unten kontrolliert werden.

In Verlängerung des oberen vertikalen Anschlußstutzens 4 erstreckt sich am Umlenkstück 1 ein unterer Reinigungsstutzen 8 nach unten und ist durch einen abnehmbaren Reinigungsdeckel 9 verschlossen. Das Umlenkstück 1 wird in dem mit Abstand umgebenden T-Stück des Rohrschachts 2 gehalten, beispielsweise durch Stegbleche 10, 11.

Bei dem dargestellten Ausführungsbeispiel ist der Reinigungsdeckel 9 als Überwurfdeckel ausgeführt und auf das untere Ende des Reinigungsstutzens 8 aufgeschraubt. Eine ringförmige Dichtung 12 dichtet den Reinigungsdeckel 9 gegenüber dem Reinigungsstutzen 8 ab.

An den Reinigungsdeckel 9 ist ein Kondensatablaßstutzen 13 angeschlossen, der durch ein in der Zeichnung nur schematisch angedeutetes Ablaßventil 14 verschlossen ist. Der Kondensatablaßstutzen 13 trägt an seinem unteren Ende einen Kondensatablaßschlauch 15, der im dargestellten Betriebszustand zusammengelegt auf der Innenseite des Revisionsdeckels 7 angeordnet ist.

Beim dargestellten Ausführungsbeispiel ist der Kondensatablaßstutzen 13 mittels einer abgedicheten Verschraubung 16 mit dem Reinigungsdeckel 9 verbunden. Es versteht sich, daß der Kondensatablaßstutzen 13 auch in anderer Weise mit dem Reinigungsdeckel 9 verbunden oder einstückig mit diesem ausgeführt sein kann.

Wenn die Abgasleitung kontrolliert werden soll, wird zunächst der Revisionsdeckel 7 abgenommen, so daß eine Sichtprüfung des Ringspalts 4 erfolgen kann. Durch Öffnen des Ablaßventils 14 wird das im Reinigungsstutzen 8 angesammelte flüssige Kondensat über den Kondensatablaßschlauch 15 in einen Sammelbehälter abgelassen, bevor der Reinigungsdeckel 9 vom Reinigungsstutzen 8 abgeschraubt wird. Sodann steht die Abgasleitung für eine Sichtprüfung und ggf. einen Reinigungsvorgang bereit, der von unten her ausgeführt werden kann.

Danach wird der Reinigungsdeckel 9 wieder auf den Reinigungsstutzen 8 aufgeschraubt. Das Ablaßventil 14 wird verschlossen und der Kondensatablaßschlauch 15 wird in den Revisionsdeckel 7 gelegt, der schließlich auf das untere Ende des Rohrschachtes 2 aufgeschraubt wird.

Anstelle der dargestellten Ausführung mit einem Ablaßventil 14 im Kondensatablaßstutzen 13 kann der verschließbare Kondensatablaß auch in anderer Weise ausgeführt sein. Beispielsweise kann der Kondensatablaßstutzen 13 durch einen abnehmbaren Verschlußkörper, beispielsweise einen Stopfen oder eine Kappe, verschlossen sein. Ein solcher abnehmbarer Verschlußkörper kann auch am Ende des Kondensatablaßschlauches 15 oder einer dort angebrachten Auslaßtülle vorgesehen sein, die auch ein Ablaßventil aufweisen kann. Es ist auch möglich, den Kondensatablaßschlauch 15 mittels einer Schlauchklemme zu verschließen.

## Patentansprüche

1. Rohrschacht (2) mit einem Umlenkstück (1) für eine mit allseitigem Abstand in dem Röhrschacht (2) angeordnete Abgasleitung einer Heizungsanlage, wobei der Rohrschacht (2) unterhalb des einen oberen vertikalen Rohranschluss (4) und einen horizontalen Anschlussstutzen (6) aufweisenden Umlenkstücks einen abnehmbaren Revisionsdeckel (7) aufweist, **dadurch gekennzeichnet, dass** das Ümlenkstück (1) als T-Stück ausgeführt ist und einen in Verlängerung des oberen vertikalen Anschlussstutzens (4) liegenden unteren Reinigungsstutzen (8) aufweist, dass der untere Reinigungsstutzen (8) durch einen abnehmbaren Reinigungsdeckel (9) verschlossen ist und dass der Reinigungsdeckel (9) einen Kondensatablassstutzen (13) mit einem verschließbaren Kondensatablass aufweist.

2. Rohrschacht (2) mit einem Umlenkstück (1) nach Anspruch 1, **dadurch gekennzeichnet, dass** der Kondensatablassstutzen (13) ein verschließbares Ablassventil (14) aufweist.

3. Rohrschacht (2) mit einem Umlenkstück (1) nach Anspruch 1, **dadurch gekennzeichnet, dass** der Kondensatablassstutzen (13) durch einen abnehmbaren Verschlusskörper verschließbar ist.

4. Rohrschacht (2) mit einem Umlenkstück (1) nach Anspruch 1, **dadurch gekennzeichnet, dass** der Reinigungsdeckel (9) unter Zwischenlage einer Dichtung (12) mit dem Reinigungsstutzen (8) verschraubt ist.

5. Rohrschacht (2) mit einem Umlenkstück (1) nach Anspruch 1, **dadurch gekennzeichnet, dass** der Kondensatablassstutzen (13) einen Kondensatablassschlauch (15) trägt.

6. Rohrschacht (2) mit einem Umlenkstück (1) nach Anspruch 5, **dadurch gekennzeichnet, dass** der Kondensatablassschlauch (15) mit einer Schlauchklemme verschließbar ist.

7. Rohrschacht (2) mit einem Umlenkstück (1) nach Anspruch 5, **dadurch gekennzeichnet, dass** der Kondensatablassschlauch mit einem abnehmbaren Verschlusskörper oder einem Ablassventil verschließbar ist.

8. Rohrschacht (2) mit einem Umlenkstück (1) nach Anspruch 3, **dadurch gekennzeichnet, dass** der Kondensatablassschlauch (15) zusammengelegt auf der Innenseite des Revisionsdeckels (7) angeordnet ist.

## Claims

1. Pipe shaft (2) with a bend (1) for an exhaust gas conduit of a heating system, the gas conduit being situated in the pipe shaft (2) with distance on all sides, the pipe shaft (2) having a removable revision cover (7) below the bend, which has an upper vertical conduit joint (4) and a horizontal connecting nozzle (6), **characterized in that** the bend (1) is realised as a T-piece and has a lower cleaning nozzle (8) situated in line with the upper vertical conduit joint (4), that the lower cleaning nozzle (8) is closed by a removable cleaning cover (9), and that the cleaning cover (9) has a condensate discharge nozzle (13) with a closeable condensate discharge means.

2. Pipe shaft (2) according to claim 1 with a bend (1), **characterized in that** the condensate discharge nozzle (13) has a closeable discharge valve (14).

3. Pipe shaft (2) according to claim 1 with a bend (1), **characterized in that** the condensate discharge nozzle (13) is closeable by a removable closing piece.

4. Pipe shaft (2) according to claim 1 with a bend (1), **characterized in that** the cleaning cover (9) is screwed with the cleaning nozzle (8), with a seal (12) in between.

5. Pipe shaft (2) according to claim 1 with a bend (1), **characterized in that** the condensate discharge nozzle (13) bears a condensate discharge hose (15).

6. Pipe shaft (2) according to claim 5 with a bend (1), **characterized in that** the condensate discharge hose (15) is closable by a hose clip.

7. Pipe shaft (2) according to claim 5 with a bend (1), **characterized in that** the condensate discharge hose is closable by a removable closure piece or a discharge valve.

8. Pipe shaft (2) according to claim 3 with a bend (1), **characterized in that** the condensate discharge hose (15) is situated folded up at the inner side of the revision cover (7).

## Revendications

1. Puits pur tuyauterie (2) avec un renvoi (1) pour conduite des gaz d'échappement d'une installation de chauffage, la conduite étant située dans le puits pour tuyauterie (2) avec distance omnilatérale, le puits pour tuyauterie (2) présente une couvercle de révision (7) au-dessous du renvoi, qui présente un raccord de tuyau (4) supérieur vertical et un manchon de raccord (6), **caractérisé en ce que** le renvoi (1) est réalisé comme pièce en T et présente un manchon de nettoyage (8) inférieur situé au allongement du manchon supérieur vertical (4) de raccord de tuyau, que le manchon de nettoyage (8) inférieur est fermé par une couvercle de nettoyage (9) démontable et que le couvercle de nettoyage (9) présente un manchon de décharge (13) de condensé avec une décharge pour condensat.

2. Puits pour tuyauterie (2) selon la revendication 1 avec un renvoi (1), **caractérisé en ce que** le manchon de décharge (13) de condensé présente une soupape de décharge (14) fermable.

3. Puits pour tuyauterie (2) selon la revendication 1 avec un renvoi (1), **caractérisé en ce que** le manchon de décharge (13) de condensé est fermable par un morceau de fermeture démontable.

4. Puits pur tuyauterie (2) selon la revendication 1 avec un renvoi (1), **caractérisé en ce que** la couvercle de nettoyage (9) est vissée avec le manchon avec une garniture (12) entre les deux.

5. Puits pur tuyauterie (2) selon la revendication 1 avec un renvoi (1), **caractérisé en ce que** le manchon de décharge (13) de condensé porte un tuyau de décharge (15) de condensé.

6. Puits pur tuyauterie (2) selon la revendication 5 avec un renvoi (1), **caractérisé en ce que** le tuyau de décharge (15) de condensé est fermable par une pince de tuyau.

7. Puits pur tuyauterie (2) selon la revendication 5, avec un renvoi (1) **caractérisé en ce que** le tuyau de décharge (15) de condensé est fermable par un morceau de fermeture démontable ou une soupape de décharge.

8. Puits pur tuyauterie (2) selon la revendication 3 avec un renvoi (1), **caractérisé en ce que** le tuyau de décharge (15) de condensé est situé plié au côté intérieur de la couvercle de révision (7).
